# EUROPÄISCHE PATENTSCHRIFT

(11) **EP 0 768 690 B1**
(45) Veröffentlichungstag und Bekanntmachung des Hinweises auf die Patenterteilung: **06.10.1999**
(21) Anmeldenummer: 96112771.9
(22) Anmeldetag: 08.08.1996
(51) Int. Cl.: H01H 27/00

(54) **Radiusbetätiger für Sicherheitsschalter**
Pivotable actuator for a safety switch
Actionneur pivotable pour un interrupteur de sécurité

(30) Priorität: 13.10.1995 DE 29516230 U
(43) Veröffentlichungstag der Anmeldung: 16.04.1997
(73) Patentinhaber: HANS BERNSTEIN SPEZIALFABRIK FÜR SCHALTKONTAKTE GmbH & CO., 32457 Porta Westfalica (DE)
(72) Erfinder: Wecke, Rolf, Dipl.-Ing., 31675 Bückeburg (DE); Mönnings, Roland, Dipl.-Ing., 32457 Porta Westfalica (DE)
(74) Vertreter: Stracke, Alexander, Dipl.-Ing.

(56) Entgegenhaltungen:
- DE-A- 4 033 992

## Beschreibung

Die vorliegende Erfindung betrifft einen Radiusbetätiger für Sicherheitsschalter, bestehend aus einem Halter und einem gegen Federkraft zwischen einer schrägen Anfahrstellung und einer Schalterbetätigungsstellung bewegbar darin gehaltenen Betätigungsbügel.

Sicherheitsschalter werden zur zwangsweisen Abschaltung der Stromzufuhr beispielsweise an Maschinen mit einer Schutzabdeckung bei Gehäusetüren, Raumtüren oder dergleichen eingesetzt. Sicherheitsschalter dieser Art besitzen üblicherweise mehrere, in unterschiedlichen Richtungen orientierte Anfahröffnungen, durch die zum Zwecke der Schaltung ein Betätiger treten kann, der sich beispielsweise zusammen mit einer Tür, einer Klappe oder dergleichen bewegt.

Der Radiusbetätiger ist dabei an der Klappe, Tür, Deckel oder dergleichen in einem vorgegebenen Abstand von der Klapp- oder Drehachse dieses Teiles befestigt.

Radiusbetätiger der gattungsgemäßen Art werden dann eingesetzt, wenn in Bezug auf den Sicherheitsschalter der Betätiger an der Tür, Klappe oder Deckel nur auf einem kleinen Schwenkradius angeordnet werden kann. Dabei ist dafür Sorge zu tragen, daß der Radiusbetätiger in der Anfahrphase zum Sicherheitsschalter eine Schräglage (Anfahrstellung) innehat, so daß er bei kleinem Schwenkradius problemlos in den Sicherheitsschalter bzw. dessen Anfahröffnung eintreten kann, er aber im weiteren Verlauf der Schalterbetätigung für die Betätigung beispielsweise eines Schaltrades eines derartigen Sicherheitsschalters eine im wesentlichen zum zu betätigenden Element senkrechte Schalterbetätigungsstellung einnehmen kann. Durch die Federkraft ist dabei sichergestellt, daß der Betätigungsbügel des Radiusbetätigers nach Verlassen des Sicherheitsschalters wieder die Anfahrstellung einnimmt.

Bei bekannten Radiusbetätigern der gattungsgemäßen Art ist bislang nur die Möglichkeit gegeben, den Betätigungsbügel durch Schwenken um eine Achse in eine schräge Anfahrstellung voreinzustellen.

Der vorliegenden Erfindung liegt die Aufgabe zugrunde, einen Radiusbetätiger der gattungsgemäßen Art mit einfachen Mitteln dahingehend zu verbessern, daß dessen Betätigungsbügel entsprechend allen denkbaren Einsatzfällen in eine schräge Anfahrstellung voreingestellt werden kann.

Diese Aufgabe wird erfindungsgemäß dadurch gelöst, daß der Betätigungsbügel an einem Ende eines Tragteiles befestigt ist, dessen anderes Ende in den Halter hineinragt, daß der Betätigungsbügel gegenüber dem Tragteil um eine Schwenkachse verschwenkbar und in jeder möglichen Verschwenkstellung relativ zum Tragteil festlegbar ist, daß das Tragteil mit seinem in den Halter hineinragenden Ende an einer Grundplatte befestigt und gegenüber dieser Grundplatte um eine zweite Schwenkachse verschwenkbar sowie in jeder möglichen Verschwenkstellung relativ zur Grundplatte festlegbar ist, wobei die zweite Schwenkachse gegenüber der Schwenkachse vom Tragteil und Betätigungsbügel um 90 Grad versetzt verläuft und daß die Grundplatte innerhalb des Halters entgegen der Wirkung einer im Halter angestützten Feder in Richtung der Längsachse des Tragteiles verschiebbar sowie in Grenzen gegenüber diese Längsachse kippbar ist.

Ein derart gestalteter Radiusbetätiger kann entsprechend jedem denkbaren Einsatzzweck derart voreingestellt werden, daß sein Betätigungsbügel die jeweils gewünschte bzw. erforderliche schräge Anfahrstellung aufweist.

Durch lediglich eine Feder innerhalb des Halters wird die Möglichkeit geschaffen, das Tragteil beim Einfahren des Betätigungsbügels in einen Sicherheitsschalter bzw. dessen Anfahröffnung um den hierfür notwendigen Betrag zu kippen, umgekehrt wird das Tragteil mit dem daran befestigten Betätigungsbügel durch die Feder wieder in seine Grundstellung zurückbewegt, wenn der Radiusbetätiger vollständig vom Sicherheitsschalter getrennt ist.

Aufgrund der Tatsache, daß das Tragteil letztendlich in seiner Achsrichtung federbelastet ist, wird der zusätzliche Vorteil erreicht, daß bei ungewolltem Anstoßen an den Betätigungsbügel die hierbei auftretenden Belastungen abgefedert und somit die Beschädigungsgefahr verringert wird.

Weitere Merkmale der Erfindung sind Gegenstand von Unteransprüchen.

Ein vorteilhaftes Ausführungsbeispiel der Erfindung ist in den beigefügten Zeichnungen dargestellt und wird im folgenden näher beschrieben. Es zeigen:
- Figur 1: eine perspektivische Darstellung eines erfindungsgemäßen Radiusbetätigers nach Art eines Sprengbildes,
- Figur 2: eine perspektivische Darstellung des Radiusbetätigers im zusammengebauten Zustand, teilweise im Schnitt dargestellt,
- Figur 3: einen Längsschnitt durch den Radiusbetätiger in einer Schalterbetätigungsstellung,
- Figur 4: einen der Figur 3 entsprechenden Längsschnitt durch den Radiusbetätiger in einer schrägen Anfahrstellung,
- Figur 5: einen Schnitt nach der Linie V-V in Figur 4,
- Figur 6: eine teilweise im Schnitt dargestellte Draufsicht auf den Radiusbetätiger in einer weiteren, möglichen schrägen Anfahrstellung.

Der in den Zeichnungen dargestellte Radiusbetätiger für Sicherheitsschalter besteht im wesentlichen aus einem gehäuseartigen Halter 1 sowie aus einem gegen Federkraft zwischen einer schrägen Anfahrstellung und einer Schalterbetätigungsstellung bewegbar darin gelagerten Betätigungsbügel 2, wobei der Betätigungsbügel 2 an einem Tragteil 3 befestigt ist, dessen anderes Ende in den Halter 1 hineinragt.

Das Tragteil 3 ist im Verbindungsbereich zum Betätigungsbügel 2 nach Art eines Gabelkopfes 4 ausgebildet, wobei dieser Gabelkopf 4 einen Aufnahmeschlitz 5 für den Betätigungsbügel 2 aufweist.

Quer zu diesem Schlitz 5 läuft eine Bohrung 6, der eine entsprechende Durchgangsbohrung 7 im Betätigungsbügel 2 zugeordnet ist. Durch die Bohrung 6 und die Aufnahmebohrung 7 ist ein Zapfen 8 hindurchgeführt, um den der Betätigungsbügel 2 relativ zum Tragteil 3 verschwenkbar ist.

In einem Abstand zum Zapfen 8 ist durch den Gabelkopf 4 eine Klemmschraube 9 hindurchgeführt, die den Betätigungsbügel 2 im Bereich eines kreisbogenförmigen Langloches 10 durchtritt.

Durch die Klemmschraube 9 kann der Gabelkopf 4 lotrecht zum Schlitz 5 zusammengeklemmt und damit der Betätigungsbügel 2 im Gabelkopf 4 eingeklemmt und festgesetzt werden. Durch das kreisbogenförmige Langloch 10 kann der Betätigungsbügel 2 um den eine Schwenkachse bildenden Zapfen 8 in Grenzen relativ zur Längsachse des Tragteiles 3 verschwenkt und in jeder möglichen Verschwenkstellung relativ zum Tragteil festgelegt werden.

Das in den gehäuseartigen Halter 1 hineinragende Ende des Tragteiles 3 ist an einer Grundplatte 11 festgelegt und kann gegenüber dieser Grundplatte 11 um eine zweite Schwenkachse 12 verschwenkt sowie in jeder möglichen Verschwenkstellung relativ zur Grundplatte 11 festgelegt werden.

Die Schwenkachse 12 entspricht der Längsachse einer Schraube 13, die die Grundplatte 11 sowie eine Bohrung 14 des Tragteiles 3 durchtritt. Die Grundplatte 11 weist eine zentrale Aussparung 15 auf, in die das halterseitige und mit der Bohrung 14 versehene Ende des Tragteiles 3 hineinragt. Innerhalb dieser Aussparung 15 kann das halterseitige Ende des Tragteiles 3 in jeder möglichen Verschwenkstellung festgeklemmt werden.

Die zweite Schwenkachse 12 verläuft um 90 Grad versetzt zu der Schwenkachse zwischen Tragteil 3 einerseits und Betätigungsbügel 2 andererseits.

Die Grundplatte 11 ist innerhalb des Halters 1 in Richtung der Längsachse des Tragteiles 3 durch eine Feder 16 beaufschlagt. Weiterhin ist die Grundplatte 11 innerhalb des Halters 1 in einer dem quadratischen Grundriß der Grundplatte 1 entsprechend gestalteten Ausnehmung 17 axial verschiebbar, aber nicht drehbar geführt.

Die Grundplatte 11 ist so dimensioniert, daß die Möglichkeit besteht, die Grundplatte 11 innerhalb dieser Ausnehmung 17 gegenüber der Längsachse des Tragteiles 3 zu kippen.

Die Feder 16 stützt sich einerseits an der Grundplatte 11 und andererseits an einer den Halter 1 verschließenden Scheibe 18 ab.

Aus der vorstehend beschriebenen Konstruktion ergeben sich hinsichtlich des Einsatzes des Radiusbetätigers nun folgende Möglichkeiten:

Das Tragteil 3 kann lotrecht zur Grundplatte 11 an dieser befesteigt sein. In diesem Falle wird der Betätigungsbügel 2 in einer relativen Verschwenkstellung zum Tragteil 3 an diesem befestigt, so wie dies in Figur 6 gezeigt ist.

Ebenso ist es denkbar, den Betätigungsbügel 2 in einer Flucht mit der Längsachse des Tragteiles 3 an diesem festzulegen. In diesem Falle wird das Tragteil 3 gegenüber der Grundplatte 11 in einer beliebigen Richtung verschwenkt und in dieser Verschwenkstellung mit der Grundplatte 11 fest verbunden. Diese Möglichkeit ist in den Figuren 3 und 4 gezeigt.

Die Figuren 4 und 6 zeigen jeweils die sogenannte Anfahrstellung, d. h. diejenige Position, in der sich der gesamte Radiusbetätiger außerhalb eines Sicherheitsschalters befindet. Entsprechend der jeweiligen Schrägstellung des Betätigungsbügels 2 kann dieser in einen Sicherheitsschalter eingefahren werden und wird dann letztendlich aus der in den Zeichnungen dargestellten Anfahrstellung in eine Schalterbetätigungsstellung bewegt, wobei eine Schalterbetätigungsstellung in Figur 3 dargestellt ist. Hier ist deutlich zu erkennen, daß dabei die Grundplatte 11 innerhalb des Halters 1 gekippt ist, wobei durch die Feder 16 beim Trennen des Radiusbetätigers von einem Sicherheitsschalter wieder die aus Figur 4 ersichtliche Anfahrstellung herbeigeführt wird dadurch, daß diese Feder 16 die Grundplatte 11 wieder in ihre Grundstellung zurückbewegt.

Auch bei einer Einsatzsituation, wie sie sich aus einer Voreinstellung des Betätigungsbügels 2 gemäß der Ausführungsform nach Figur 6 ergibt, wird das Tragteil 3 in der Schalterbetätigungsstellung gegenüber seiner Längsachse gekippt, was aufgrund der durch die Feder 16 belasteten Grundplatte 11 ohne weiteres möglich ist. Nach dem Trennen von Radiusbetätiger und Sicherheitsschalter wird dann wieder die aus Figur 6 ersichtliche Grundstellung herbeigeführt.

Da die Grundplatte 11 innerhalb der Ausnehmung 17 entgegen der Wirkung der Feder 16 beweglich ist, können auch unbeabsichtigte Stöße auf den Betätigungsbügel 2 entsprechend federnd abgefangen werden, so daß die Zerstörungsgefahr des Radiusbetätigers vergleichsweise gering ist.

## Patentansprüche

1. Radiusbetätiger für Sicherheitsschalter, bestehend aus einem Halter (1) und einem gegen Federkraft zwischen einer schrägen Anfahrstellung und einer Schalterbetätigungsstellung bewegbar darin gehaltenen Betätigungsbügel (2), **dadurch gekennzeichnet, daß** der Betätigungsbügel (2) an einem Ende eines Tragteiles (3) befestigt ist, dessen anderes Ende in den Halter (1) hineinragt, daß der Betätigungsbügel (2) gegenüber dem Tragteil (3) um eine Schwenkachse verschwenkbar und in jeder möglichen Verschwenkstellung relativ zum Tragteil (3) festlegbar ist, daß das Tragteil (3) mit seinem in den Halter (1) hineinragenden Ende an einer Grundplatte (11) befestigt und gegenüber dieser Grundplatte (11) um eine zweite Schwenkachse (12) verschwenkbar sowie in jeder möglichen Verschwenkstellung relativ zur Grundplatte (11) festlegbar ist, wobei die zweite Schwenkachse (12) gegenüber der Schwenkachse vom Tragteil (3) und Betätigungsbügel (2) um 90 Grad versetzt verläuft, und daß die Grundplatte (11) innerhalb des Halters (1) entgegen der Wirkung einer im Halter (1) abgestützten Feder (16) in Richtung der Längsachse des Tragteiles (3) verschiebbar sowie in Grenzen gegenüber dieser Längsachse kippbar ist.

2. Radiusbetätiger für Sicherheitsschalter nach Anspruch 1, **dadurch gekennzeichnet, daß** das Tragteil (3) im Befestigungsbereich des Betätigungsbügels (2) nach Art eines Gabelkopfes (4) ausgebildet ist und einen Schlitz (5) aufweist, in den der Betätigungsbügel (2) teilweise hineinragt und daß der Gabelkopf (4) wie auch der Betätigungsbügel (2) von einem die erste Schwenkachse bildenden Zapfen (9) durchtrieben sind und daß der Gabelkopf (4) durch eine Klemmschraube (9) zum Zwecke der Festlegung des Betätigungsbügels (2) zusammenklemmbar ist, wobei diese Klemmschraube (9) den Betätigungsbügel (2) im Bereich eines kreisbogenförmigen Langloches (10) durchtritt.

3. Radiusbetätiger für Sicherheitsschalter nach Anspruch 1 oder 2, **dadurch gekennzeichnet, daß** die Grundplatte (11) mit einer Aussparung (15) versehen ist, in die das halterseitige Ende des Tragteiles (3) hineinragt und daß die Grundplatte (11) von einer die zweite Schwenkachse (12) bildenden Schraube (13) durchtrieben ist, die auch eine Bohrung (14) des halterseitigen Endes des Tragteiles (3) durchtritt.

4. Radiusbetätiger für Sicherheitsschalter nach einem der vorhergehenden Ansprüche, **dadurch gekennzeichnet, daß** die Grundplatte (11) innerhalb des Halters (1) in einer Ausnehmung (17) verschiebbar und kippbar geführt ist, wobei die Ausnehmung (17) ebenso wie die Grundplatte (11) einen quadratischen Grundriß aufweist.

5. Radiusbetätiger für Sicherheitsschalter nach einem der vorhergehenden Ansprüche, **dadurch gekennzeichnet, daß** die Feder (16) einerseits an der Grundplatte (11) und andererseits an einem Ring (18) abgestützt ist, wobei dieser Ring (18) in den Halter (1) eingeschraubt ist und diesen Halter endseitig verschließt.

## Claims

1. A radius actuator for safety switches, comprising a holder (1) and an actuating stirrup (2) which is held therein movably against spring force between an inclined approach position and a switch-actuating position, characterised in that the actuating stirrup (2) is fixed to one end of a carrier member (3) whose other end extends into the holder (1), that the actuating stirrup (2) is pivotable with respect to the carrier member (3) about a pivot axis and can be fixed in any possible pivotal position relative to the carrier member (3), that the carrier member (3) is secured to a base plate (11) with its end that extends into the holder (1) and is pivotable with respect to said base plate (11) about a second pivot axis (12) and can be fixed in any possible pivotal position relative to the base plate (11), wherein the second pivot axis (12) extends in displaced relationship through 90° relative to the pivot axis of the carrier member (3) and the actuating stirrup (2), and that the base plate (11) is displaceable within the holder (1) against the action of a spring (16) supported in the holder (1) in the direction of the longitudinal axis of the carrier member (3) and is tiltable within limits with respect to said longitudinal axis.

2. A radius actuator for safety switches according to claim 1 characterised in that in the securing region of the actuating stirrup (2) the carrier member (3) is formed in the manner of a forked head (4) and has a slot (5) into which the actuating stirrup (2) partially projects and that the forked head (4) and also the actuating stirrup (2) have passing therethrough a pin (8) forming the first pivot axis and that the forked head (4) can be clamped together by a clamping screw (9) for the purposes of fixing the actuating stirrup (2), wherein said clamping screw (9) passes through the actuating stirrup (2) in the region of an arcuate slot (10).

3. A radius actuator for safety switches according to claim 1 or claim 2 characterised in that the base plate (11) is provided with an opening (15) into which the holder end of the carrier member (3) projects and that a screw (13) forming the second pivot axis (12) passes through the base plate (11) and also passes through a bore (14) in the holder end of the carrier member (3).

4. A radius actuator for safety switches according to one of the preceding claims characterised in that the base plate (11) is guided displaceably and tiltably within the holder (1) in an opening (17), wherein the opening (17) and also the base plate (11) are of a square configuration in plan.

5. A radius actuator for safety switches according to one of the preceding claims characterised in that the spring (16) is supported at one end against the base plate (11) and at the other end against a ring (18), wherein said ring (18) is screwed into the holder (1) and closes said holder at the end.

## Revendications

1. Actionneur pivotant à index pour interrupteur de sécurité, constitué d'un support (1) et d'un étrier d'actionnement, maintenu à l'intérieur de celui-ci, déplaçable à l'encontre d'une force élastique entre une position oblique d'approche et une position d'actionnement de l'interrupteur, caractérisé en ce que l'étrier d'actionnement (2) est fixé à une extrémité d'un élément porteur (3) dont l'autre extrémité pénètre à l'intérieur du support (1), en ce que l'étrier d'actionnement (2) peut pivoter par rapport à l'élément porteur (3), autour d'un axe de pivotement et peut être fixé dans toute position de pivotement possible par rapport à l'élément porteur (3), en ce que l'élément porteur (3) est fixé à une plaque de base (11), par son extrémité pénétrant dans le support (1), et peut pivoter par rapport à cette plaque de base (11), autour d'un deuxième axe de pivotement (12), et peut être fixé dans toute position de pivotement possible par rapport à la plaque de base (11), le deuxième axe de pivotement (12) étant décalé de 90° par rapport à l'axe de pivotement de l'élément porteur (3) et de l'étrier d'actionnement (2) et en ce que la plaque de base (11) peut coulisser à l'intérieur du support (1), dans la direction de l'axe longitudinal de l'élément porteur (3), à l'encontre de l'action d'un ressort (16) soutenu dans le support (1) et peut basculer dans certaines limites par rapport à cet axe longitudinal.

2. Actionneur pivotant à index pour interrupteur de sécurité selon la revendication 1, caractérisé en ce que l'élément porteur (3) est réalisé dans la zone de fixation de l'étrier d'actionnement (2) à la manière d'une tête de fourche (4) et présente une fente (5) dans laquelle l'étrier d'actionnement (2) s'engage partiellement et en ce que la tête de fourche (4) ainsi que l'étrier d'actionnement (2) sont traversés par une tige (9) formant le premier axe de pivotement et en ce que la tête de fourche (4) peut être resserrée par une vis de serrage (9) en vue de la fixation de l'étrier d'actionnement (2), cette vis de serrage (9) traversant l'étrier d'actionnement (2) dans la région d'un trou oblong (10) en forme d'arc de cercle.

3. Actionneur pivotant à index pour interrupteur de sécurité selon la revendication 1 ou 2, caractérisé en ce que la plaque de base (11) est pourvue d'une découpe (15) dans laquelle pénètre l'extrémité côté support de l'élément porteur (3) et en ce que la plaque de base (11) est traversée par une vis (13) formant le deuxième axe de pivotement (12), laquelle traverse aussi un perçage (14) de l'extrémité côté support de l'élément porteur (3).

4. Actionneur pivotant à index pour interrupteur de sécurité selon l'une des revendications précédentes, caractérisé en ce que la plaque de base (11) est guidée de manière à pouvoir coulisser et basculer à l'intérieur du support (1) dans un évidement (17), l'évidement (17) présentant, comme la plaque de base (11), un contour carré.

5. Actionneur pivotant à index pour interrupteur de sécurité selon l'une des revendications précédentes, caractérisé en ce que le ressort (16) prend appui d'une part contre la plaque de base (11) et d'autre part contre un anneau (18), cet anneau (18) étant vissé dans le support (1) et fermant ce support côté extrémité.
